# FASCICULE DE BREVET EUROPEEN

(11) **EP 1 825 773 B1**
(45) Date de publication et mention de la délivrance du brevet: **05.11.2008**
(21) Numéro de dépôt: 06110493.1
(22) Date de dépôt: 28.02.2006
(51) Int. Cl.: A44C 17/02, A44C 17/04

(54) **Procédé de sertissage de pierres dans un élément support**
Verfahren zum Einfassen von Steinen in einem Trägerelement
Method for setting a gem in a support element

(43) Date de publication de la demande: 29.08.2007
(73) Titulaire: Blancpain S.A., 1348 Le Brassus (CH)
(72) Inventeur: Apprederisse, Alan, 1005 Lausanne (CH); Buehler, Johnny, 1805 Jongny (CH); a Marca, Lionel, 1422 Grandson (CH)
(74) Mandataire: Ravenel, Thierry Gérard Louis

(56) Documents cités:
- EP-A- 1 048 241
- FR-A- 835 817
- FR-A- 1 506 317
- GB-A- 2 181 939
- US-A- 3 365 877
- US-A- 4 761 865
- US-A- 4 800 738

## Description

La présente invention concerne un procédé de sertissage de pierres précieuses ou semi précieuses sur un élément support en métal pour produire des pièces décorées de pierres pour la bijouterie et l'horlogerie. L'invention concerne plus particulièrement un procédé de sertissage de pierres à l'aide de grains dans lequel les grains ne sont pas visibles depuis le dessus de la pièce décorée. Le procédé de l'invention est particulièrement adapté à la réalisation de cadrans sertis d'une pluralité de rangées de pierres, pour pièces d'horlogerie.

On connaît dans les domaines de la bijouterie et de l'horlogerie diverses techniques de sertissage d'une pluralité de pierres précieuses sur des éléments support en métal, (voir par exemple le document US-A-3 365 877).

Un procédé classique consiste à percer à la surface de l'élément support des trous dont les bords sont évasés pour former une portée, à disposer les pierres dans les trous de manière que la culasse de chaque pierre repose sur la portée de chaque trou puis à immobiliser les pierres dans les trous par repoussage de la matière de l'élément support pour former une lèvre recouvrant le contour de la pierre. Selon une variante de ce procédé, les pierres sont retenues par des grains venus de fabrication avec l'élément support et repoussés sur la pierre pour former des petites griffes qui assurent la retenue des pierres sur l'élément support.

Ce procédé de sertissage présente l'inconvénient de déformer la matière de l'élément support du coté de la face décorée de sorte qu'il ne convient pas si l'on désire donner un aspect épuré et uni à une surface décorée de pierres précieuses rapportées. Ce procédé n'est notamment pas adapté si l'on souhaite réaliser des surfaces décorées d'une pluralité de rangées de pierres alignées selon diverses directions et dans lesquelles l'aspect de la matière de l'élément support n'est pas affecté par les moyens de retenue des pierres.

La présente invention a pour but principal de remédier aux inconvénients de l'art antérieur susmentionné en fournissant un procédé de sertissage d'une pluralité de pierres sur un élément support dans lequel les moyens de retenue des pierres sur l'élément support ne sont pas visibles depuis la surface décorée de ce dernier et ceci sans altérer ni la mise en valeur des pierres serties ni la qualité de la fixation des pierres sur l'élément support.

La présente invention a également pour but de fournir un tel procédé dans lequel la matière de l'élément support du côté de la face décorée n'est pas déformée pour réaliser la fixation des pierres.

La présente invention a également pour but de fournir un tel procédé dans lequel l'élément peut être aisément préparé à l'avance par des moyens d'usinage automatiques.

A cet effet, l'invention a pour objet un procédé de sertissage d'une pluralité de pierres présentant chacune une culasse, une couronne et un feuilletis dans un élément support en métal comprenant les étapes consistant à :
- fraiser au moins une rainure sur une première face de l'élément support dite face décorée ;
- percer depuis une deuxième face de l'élément support, opposée à ladite première face, une pluralité de trous ayant chacun un diamètre correspondant sensiblement au diamètre du feuilletis de la pierre que ces trous sont destiné à recevoir, de manière que chaque trou débouche dans ladite au moins une rainure et que chaque fond de trou forme une paroi d'appui pour la couronne de la pierre ;
- former des grains dans la deuxième face de l'élément support au voisinage des parois d'appui ;
- mettre en place les pierres dans les trous de manière que la couronne de chaque pierre vienne buter contre la paroi d'appui de son trou ; et
- pousser les grains contre la culasse de chaque pierre afin de fixer les pierres dans ledit élément support et former une rangée de pierres serties.

Grâce à ce procédé, la matière de la face décorée de l'élément support se trouvant au voisinage des pierres n'est pas déformée et conserve un aspect propre, lisse. De plus, la présence de la rainure souligne l'alignement des pierres augmentant ainsi l'esthétique de l'ensemble de la pièce décorée. On notera également que ce procédé permet d'éliminer les opérations de finition telles que l'ébavurage et le polissage de l'élément support dans la zone des grains dans la mesure où cette zone n'est plus visible du côté de la face décorée de l'élément support.

On note aussi que, lorsque l'on souhaite réaliser un alignement de pierres dans une rainure, le procédé de l'invention fournit une solution simple et économique pour y parvenir, notamment en mettant en oeuvre un minimum d'étapes, et en simplifiant ces étapes.

Selon un mode de réalisation préféré de mise en oeuvre de l'invention, la largeur de la rainure est sensiblement égale ou supérieure au diamètre des trous à l'endroit où débouchent les trous dans la rainure et les trous sont centrés sur la rainure. De plus on prévoit de séparer les trous les uns des autres par des ponts de matière pour conserver une rigidité suffisante de l'élément support, et ce notamment lorsque l'élément support comprend une pluralité de rangées de pierres serties pour former par exemple un cadran de montre. La présente invention permet en outre de réaliser des rainures dont la largeur varie et pouvant également s'étendre le long de lignes de courbures variées ce qui offre ainsi un grand choix de géométries d'arrangement de pierres à la surface décorée de l'élément support.

D'autres caractéristiques et avantages de la présente invention apparaîtront dans la description suivante d'un mode de réalisation préféré, présenté à titre d'exemple non limitatif en référence aux dessins annexés, dans lesquels :
- la figure 1 est une vue en coupe d'un élément support après fraisage d'une rainure selon une première étape du procédé de l'invention ;
- la figure 2 est une vue en coupe d'un élément de support après l'étape de perçage d'un trou destiné à recevoir une pierre ;
- la figure 3a est une vue de dessous de l'élément support après les étapes de fraisage pour lever les grains,
- la figure 3b est une vue en coupe partielle selon la ligne III-III de la figure 3a ;
- les figures 4a et 4b sont des vues en coupe partielle similaires à la figure 3b dans lesquelles les pierres sont respectivement montées et serties dans l'élément support ;
- les figures 5 et 6 sont respectivement des vues de dessus et de dessous d'un cadran de montre serti de pierres selon le procédé de l'invention ; et
- les figures 7 et 8 sont des vues en coupes respectivement selon les lignes VII-VII et VIII-VIII de la figure 5.

Le procédé de sertissage de l'invention va maintenant être décrit dans le cadre d'une application à la réalisation d'un cadran pour pièce d'horlogerie présentant une face décorée de pierres précieuses ou semi-précieuses en liaison avec les figures 1 à 8.

A la figure 1, on voit un élément support 1 présentant la forme d'une plaque de métal par exemple en or gris 150 de quelques millimètres d'épaisseur typiquement 1 mm et destiné à la réalisation d'un cadran 2 pour une pièce d'horlogerie. L'élément support 1 comprend de manière classique un trou 4 pour le passage des aiguilles (non représentées). L'élément support 1 comprend en outre selon le procédé de l'invention au moins une rainure 6 réalisée par exemple par fraisage dans la surface 8 qui formera la surface décorée du cadran 2. Dans l'exemple illustré, la rainure 6 est rectiligne et présente une largeur constante, toutefois, il va de soi que, selon l'aspect de la surface décorée désirée, la rainure 6 peut s'étendre le long d'une ligne courbe avec une largeur fixe ou variable par exemple avec une largeur s'évasant d'une extrémité à l'autre.

En se référant à la figure 2 on voit l'élément support après une deuxième étape du procédé de sertissage selon l'invention dans lequel on a réalisé une pluralité de perçages ou trous 10 depuis la face opposée 12 à la face décorée de l'élément support 1 à l'aide d'un outil O. Les perçages 10 sont réalisés de manière qu'ils débouchent dans la rainure 6 et forment une rangée de perçages suivant la rainure 6. Les diamètres des perçages 10 sont légèrement supérieurs aux diamètres des feuilletis des pierres qu'ils sont destinés à recevoir. Selon l'effet esthétique désiré, les perçages 10 pourront bien entendu présenter chacun des diamètres différents. Les perçages 10 selon le procédé de l'invention sont réalisés de manière que le fond de chaque perçage forme une paroi 14 d'appui pour la couronne de la pierre qu'ils sont destinés à recevoir. Typiquement, cette paroi d'appui 14 est une surface inclinée par rapport au plan de l'élément de support 1 dont l'inclinaison correspond sensiblement à l'inclinaison de la couronne de la pierre que le trou est destiné à recevoir. Dans la pratique on choisira un outil O dont la pointe présente un angle au sommet correspondant. Dans le cas notamment ou l'élément support 1 est de faible épaisseur, les perçages 10 sont séparés les uns des autres par des ponts de matière 16 (figure 3a) afin de ne pas diminuer de manière défavorable la rigidité de l'élément de support 1. On notera également que la largeur de la rainure 6 est sensiblement inférieure au diamètre des trous 10 à l'endroit où ils débouchent dans la rainure et les trous 10 seront centrés sur l'axe A de la rainure 6

Les figures 3a et 3b illustrent l'étape suivante du procédé de sertissage selon l'invention. Cette étape consiste à creuser des loges ou lamages 18 débouchant dans les perçages 10 dans la surface 12 de l'élément de support 1 au moyen d'un outil de coupe telle qu'une fraise, à lever des grains 20 à partir du fond 22 des loges 18 et le cas échéant à retoucher les grains 20 pour faciliter la mise en place ultérieure des pierres dans les perçages. Les grains 20 seront utilisés par la suite pour maintenir les pierres dans les perçages 10. Dans l'exemple illustré, les grains 20 sont au nombre de deux par perçage 10 et sont disposés de manière diamétralement opposée par rapport au perçage 10. Le nombre de grains peut bien entendu varier, notamment en fonction de la taille des pierres et de la densité de pierres sur l'élément support 1. A ce propos on notera que notamment dans le cas où l'on souhaite réaliser le sertissage de pierres selon des rangées peu espacées les unes de autres, le diamètre selon lequel sont agencés les deux grains 20 sera incliné par rapport à la direction transversale à la direction de la rainure à l'endroit des perçages 10.

Selon une variante de réalisation (non représentée) dans laquelle les perçages 10 sont espacés les uns des autres pour former des ponts de matière entre eux, on peut prévoir de ménager les grains 20 dans ces ponts de matière 18 et configurer les grains 20 pour qu'un même grain permette la fixation de deux pierres juxtaposées.

La figure 4a représente l'élément de support 1 dans lequel les pierres 24 ont été mises en place dans les perçages 10 mais avant l'opération de fixation définitive dans l'élément support 1. Pour ce faire, et comme le diamètre de chaque perçage correspond au diamètre du feuilletis de la pierre qu'il est destiné à recevoir, il suffit de pousser les pierres dans le fond du perçage depuis la face 12 jusqu'à ce que les couronnes 26 de chaque pierre 24 viennent buter contre la paroi d'appui 14. Une fois mises en place, les pierres 24 sont alors immobilisées dans leur perçage 10 au cours d'une étape de boulage dans laquelle les grains 20 sont repoussés contre la culasse 28 de chaque pierre comme cela est représenté à la figure 4b. Cette opération est réalisée à l'aide d'un outil classique appelé perloir. Une fois sertie, la table 30 ainsi qu'une portion de la couronne 26 de chaque pierre est alors visible sur la face 12 du cadran 2. La hauteur de dépassement des pierres au-delà de la face 8 pourra aisément être ajustée en jouant sur la profondeur de rainures et/ou des perçages

Le procédé de l'invention permet donc d'obtenir des objets décorés de pierres serties dans lesquels les moyens de retenue des pierres sur l'objet ne se trouvent pas du coté de la face décorée.

A titre exemplatif on a représenté aux figures 5 à 8 un cadran 32 pour une pièce d'horlogerie sertie de pierres conformément au procédé de l'invention. Le cadran 32 comporte deux rangées de pierres serties 24a à savoir une première rangée formée d'une pluralité de pierres sensiblement de même taille disposées le long d'une rainure rectiligne 6a de largeur constante et une deuxième rangée formée d'une pluralité de pierres 24b de tailles croissantes disposées le long d'une rainure 6b dont la largeur croît de manière correspondante à celle des pierres. Dans ces figures, les éléments identiques à ceux décrits en liaison avec les figures précédentes sont désignés par les mêmes références numériques

On comprendra que diverses modifications et/ou améliorations évidentes pour l'homme de métier peuvent être apportées au mode de réalisation décrit dans la présente description sans sortir du cadre de la présente invention définie par les revendications annexées. On pourra notamment prévoir d'utiliser le procédé de l'invention pour décorer des maillons de bracelet, des lunettes de montre et toute sorte de bijoux, ou toutes autres pièces serties.

## Revendications

1. Procédé de sertissage d'une pluralité de pierres (24) présentant chacune une culasse, une couronne (26) et un feuilletis dans un élément support (1) en métal comprenant les étapes consistant à :
- fraiser une rainure (6) sur une première face de l'élément support (1);
- percer depuis une deuxième face de l'élément support (1), opposée à ladite première face, une pluralité de trous (10) ayant chacun un diamètre correspondant sensiblement au diamètre du feuilletis de la pierre qu'il est destiné à recevoir, de manière que chaque trou (10) débouche dans ladite rainure (6) et que chaque fond de trou (10) forme une paroi d'appui (14) pour la couronne de la pierre (24);
- former des grains (20) dans la deuxième face de l'élément support (1) au voisinage des parois d'appui;
- mettre en place les pierres (24) dans les trous (10) de manière que la couronne (26) de chaque pierre (24) vienne buter contre la paroi d'appui (14) de son trou ; et
- pousser les grains (20) contre la culasse de chaque pierre (24) afin de fixer les pierres (24) dans ledit élément support (1).

2. Procédé de sertissage selon la revendication 1, **caractérisé en ce que** la largeur de la rainure (6) est sensiblement égale ou supérieure au diamètre des trous (10) à l'endroit où débouchent les trous (10) dans la rainure (6).

3. Procédé de sertissage selon la revendication 1 ou 2, **caractérisé en ce que** les trous (10) sont centrés sur l'axe de la rainure (6).

4. Procédé de sertissage selon l'une des revendications 1 à 3, **caractérisé en ce que** les trous (10) sont séparés les uns des autres par des ponts de matière.

5. Procédé de sertissage selon l'une des revendications précédentes, **caractérisé en ce que** la rainure (6) s'étend le long d'une ligne courbe.

6. Procédé de sertissage selon l'une des revendications précédentes, **caractérisé en ce que** la rainure (6) présente une largeur variable d'une extrémité à l'autre.

7. Procédé de sertissage selon l'une des revendications précédentes, **caractérisé en ce qu'**au moins deux grains (20) sont associés à chaque trou (10).

8. Procédé de sertissage selon l'une des revendications précédentes, **caractérisé en ce que** les grains (20) sont réalisés dans des logements formés par des lamages (18) débouchant latéralement dans les trous (10), les grains (20) étant arrangés dans le fond desdits lamages (18).

9. Procédé de sertissage selon la revendication 6 ou 7 dans lequel les trous (10) sont séparés les uns des autres par des ponts matières, **caractérisé en ce que** les grains (20) sont ménagés dans les ponts de matière et **en ce qu'**un même grain (20) permet la fixation de deux pierres (24) juxtaposés.

10. Procédé de sertissage selon la revendication 7, **caractérisé en ce que** le diamètre selon lequel sont agencés les deux grains (20) est incliné par rapport à la direction transversale à la direction de la rainure (6).

11. Procédé selon l'une quelconque des revendications précédentes dans lequel l'élément support (1) est formé d'une plaque formant un cadran (32) d'horlogerie.

## Claims

1. Method of setting a plurality of stones (24) each having a culasse, a crown (26) and a girdle in a metal support element (1) including the steps of:
- milling a groove (6) on a first face of the support element (1);
- piercing from a second face of the support element (1), opposite to said first face, a plurality of holes (10) each having a diameter substantially corresponding to the diameter of the girdle of the stone that it will receive, such that each hole (10) opens into said groove (6) and the bottom of each hole (10) forms a support wall (14) for the crown of the stone (24);
- forming grains (20) in the second face of the support element (1) in proximity to the support walls;
- setting the stones (24) in place in the holes (10) such that the crown (26) of each stone (24) abuts against the support wall (14) of the hole thereof; and
- pushing the grains (20) against the culasse of each stone (24) in order to fix the stones (24) in said support element (1).

2. Setting method according to claim 1, **characterized in that** the width of the groove (6) is substantially equal to or greater than the diameter of the holes (10) at the place where the holes (10) open into the groove (6).

3. Setting method according to claim 1 or 2, **characterized in that** the holes (10) are centred on the axis of the groove (6).

4. Setting method according to any of claims 1 to 3, **characterized in that** the holes (10) are separated from each other by bridges of material.

5. Setting method according to any of the preceding claims, **characterized in that** the groove (6) extends along a curved line.

6. Setting method according to any of the preceding claims, **characterized in that** the width of the groove (6) is variable from one end to the other.

7. Setting method according to any of the preceding claims, **characterized in that** at least two grains (20) are associated with each hole (10).

8. Setting method according to any of the preceding claims, **characterized in that** the grains (20) are made in housing formed by countersinks (18) opening laterally into the holes (10), the grains (20) being arranged in the bottom of said countersinks (18).

9. Setting method according to claim 6 or 7 wherein the holes (10) are separated from each other by bridges of material, **characterized in that** the grains (20) are arranged in the bridges of material and **in that** one grain (20) fixes two juxtaposed stones (24).

10. Setting method according to claim 7, **characterized in that** the diameter along which the two grains (20) are arranged is inclined relative to the transverse direction to the direction of the groove (6).

11. Method according to any one of the preceding claims, wherein the support element (1) is formed of a plate forming a timepiece dial (32).

## Patentansprüche

1. Verfahren zum Fassen von einer Vielzahl von Steinen (24), die jeweils einen Kopf, einen Kranz (26) und eine Stirn aufweisen, in einem Trägerelement (1) aus Metall, das die Schritte umfasst, die darin bestehen:
- eine Nut (6) in eine erste Fläche des Trägerelements (1) zu fräsen;
- ausgehend von einer zweiten Fläche des Trägerelements (1), die der ersten Fläche gegenüberliegt, eine Vielzahl von Löchern (10) zu bohren, die jeweils einen Durchmesser aufweisen, der merklich dem Durchmesser der Stirn des Steines, für dessen Aufnahme es bestimmt ist, entspricht, derart, dass jedes Loch (10) in die Nut (6) einmündet und dass jeder tiefste Teil des Lochs (10) eine Auflagewandung (14) für den Kranz des Steines (24) bildet;
- in der zweiten Fläche des Trägerelements (1) in der Nähe der Auflagewandungen Körner (20) auszubilden;
- die Steine (24) in die Löcher (10) einzusetzen, derart, dass sich der Kranz (26) jedes Steins (24) gegen die Auflagewandung (14) seines Lochs stützt; und
- die Körner (20) gegen den Kopf jedes Steins (24) zu drücken, um die Steine (24) im Trägerelement (1) zu befestigen.

2. Fassverfahren nach Anspruch 1, **dadurch gekennzeichnet, dass** die Breite der Nut (6) an der Stelle, wo die Löcher (10) in die Nut (6) einmünden, merklich gleich oder grösser als der Durchmesser der Löcher (10) ist.

3. Fassverfahren nach Anspruch 1 oder 2, **dadurch gekennzeichnet, dass** die Mittelpunkte der Löcher (10) auf der Achse der Nut (6) angeordnet sind.

4. Fassverfahren nach einem der Ansprüche 1 bis 3, **dadurch gekennzeichnet, dass** die Löcher (10) durch einteilig ausgebildete Brücken voneinander getrennt sind.

5. Fassverfahren nach einem der vorhergehenden Ansprüche, **dadurch gekennzeichnet, dass** sich die Nut (6) entlang einer gekrümmten Linie erstreckt.

6. Fassverfahren nach einem der vorhergehenden Ansprüche, **dadurch gekennzeichnet, dass** die Nut (6) eine Breite aufweist, die von einem Ende bis zum anderen variabel ist.

7. Fassverfahren nach einem der vorhergehenden Ansprüche, **dadurch gekennzeichnet, dass** wenigstens zwei Körner (20) jedem Loch (10) zugeordnet sind.

8. Fassverfahren nach einem der vorhergehenden Ansprüche, **dadurch gekennzeichnet, dass** die Körner (20) in Aufnahmen ausgeführt sind, die von Senkungen (18), die seitlich in die Löcher (10) einmünden, gebildet sind, wobei die Körner (20) auf dem Boden der Senkungen (18) ausgebildet sind.

9. Fassverfahren nach Anspruch 6 oder 7, in dem die Löcher (10) durch einteilig ausgebildete Brücken voneinander getrennt sind, **dadurch gekennzeichnet, dass** die Körner (20) in den einteilig ausgeführten Brücken ausgebildet sind und dass ein gleiches Korn (20) die Befestigung von zwei nebeneinanderliegenden Steinen (24) ermöglicht.

10. Fassverfahren nach Anspruch 7, **dadurch gekennzeichnet, dass** der Durchmesser, gemäss dem die beiden Körner (20) angeordnet sind, in Bezug auf die Richtung, die quer zu der Richtung der Nut (6) verläuft, geneigt ist.

11. Verfahren nach einem der vorhergehenden Ansprüche, in dem das Trägerelement (1) von einer Platte gebildet ist, die ein Zifferblatt (32) für ein Zeitmessgerät bildet.
